# EUROPÄISCHE PATENTSCHRIFT

(11) **EP 0 205 921 B1**
(45) Veröffentlichungstag und Bekanntmachung des Hinweises auf die Patenterteilung: **28.08.1991**
(21) Anmeldenummer: 86106829.4
(22) Anmeldetag: 20.05.1986
(51) Int. Cl.: H01R 13/62, H01R 13/627, H01R 39/64, H01R 31/06

(54) **Lösbare Anschlussvorrichtung für elektrische Verbindungskabel**
Disconnectable connection device for electrical connecting cables
Dispositif de connexion déconnectable pour câbles de jonction électriques

(30) Priorität: 30.05.1985 DE 3519398
(43) Veröffentlichungstag der Anmeldung: 30.12.1986
(73) Patentinhaber: SIEMENS AKTIENGESELLSCHAFT, 80333 München (DE)
(72) Erfinder: Weisser, Helmut, D-8823 Muhr Am See (DE)

(56) Entgegenhaltungen:
- CH-A- 372 720
- DE-B- 1 111 694
- FR-A- 1 206 968
- GB-A- 551 200
- US-A- 3 387 250

## Beschreibung

Die Erfindung betrifft eine lösbare Anschlußvorrichtung nach dem Oberbegriff des Patentanspruches 1.

Zur Endprüfung von elektrischen Prüflingen wie z.B. Hochspannungsmaschinen hat man diese durch eine der Phasenzahl der betreffenden Prüflinge entsprechende Zahl von Verbindungskabeln an eine ortsfeste Stromquelle angeschlossen. Hierzu sind die entsprechend in Länge, Querschnitt und Isolierung ausgelegten schweren und steifen Verbindungskabel an beiden Enden mit Kabelschuhen mechanisch und elektrisch starr verbunden, die mit der Stromquelle sowie dem Prüfling fest und in sich unnachgiebig verschraubt werden. Wegen der oftmals schlechten Zugänglichkeit zu den Anschlußklemmen des Prüflings ist das Verschrauben umständlich und zeitraubend, wobei die Enden der Verbindungskabel Biege- und Drehbeanspruchungen ausgesetzt sind, die im Laufe der Zeit zum Bruch von immer mehr Einzelleitern der Verbindungskabel zu den Kabelschuhen führen, bis schließlich der stromführende Querschnitt der betreffenden Verbindungskabel so weit geschwächt ist, daß bei Strombelastung ein Abreißen oder Durchschmoren der noch stromführenden Einzelleiter eintritt, wobei etwa auftretende Lichtbögen zu übergreifenden Sachschäden und Unfällen führen können. Eine Beschädigung der Einzelleiter kann auch durch Überprüfungen des Bedienungspersonals meist nicht erkannt werden, da die Kabelschuhe wegen der geforderten Spannungsfestigkeit mit Ausnahme der eigentlichen Kontaktflächen zusammen mit den Prüfkabelenden isoliert umhüllt sind.

Der Erfindung liegt die Aufgabe zugrunde, eine Anschlußvorrichtung der eingangs genannten Art so zu verbessern, daß die Verbindungskabel einfacher und schneller mit der Stromquelle und den jeweiligen Prüflingen leitend verbunden werden können und eine nachteilige Verformung der Verbindungskabel weder beim Anschließen bzw. Lösen noch während des Betriebes eintritt und im Betrieb auch keine schädlichen Drehmomente auf die Verbindungskabel ausgeübt werden können.

Die Lösung der genannten Aufgabe gelingt durch die kennzeichnenden Maßnahmen des Anspruchs 1. Vorteilhafte Ausgestaltungen der Teile der Anschlußvorrichtung sind Gegenstand von Unteransprüchen.

Ein Ausführungsbeispiel der Erfindung ist nachfolgend anhand der Zeichnung näher erläutert. Es zeigt:
- Fig. 1: die Verbindung einer Stromschiene einer Stromquelle über ein Verbindungskabel mit einer Anschlußklemme eines Prüflings,
- Fig. 2: die Kupplung eines an die Stromquelle angeschlossenen Adapters mit einer endseitigen Steckbuchse eines Verbindungskabels im teilweisen Längsschnitt,
- Fig. 3: den Adapter nach Fig. 2 im Querschnitt nach der Linie III-III in Fig. 2,
- Fig. 4: die Kupplung eines an den Prüfling angeschlossenen Adapters mit der anderen endseitigen Steckbuchse des Verbindungskabels im teilweisen Längsschnitt,
- Fig. 5: den Querschnitt nach der Linie V-V in Fig. 4,
- Fig. 6: den Adapter zum Prüfling in teilweisem Längsschnitt,
- Fig. 7: ein Detail der Fig. 6 in perspektivischer Darstellung.

An jeweils eine Stromschiene 1 der nicht dargestellten Stromquelle (Hochspannung) ist ein blockförmiger Adapter 10 stromübertragend und mechanisch fest angeschraubt. Der Adapter 10 hat einen stirnseitig offenen Ringraum 10B für die Aufnahme des freien Endes 4A einer in das Verbindungskabel 3 eingebetteten und mit den abisolierten Enden der Einzelleiter des Verbindungskabels leitend fest verbundenen Steckbuchse 4, die in ihrem Inneren einen ringförmigen Multikontakt 12 enthält, der mit dem zentrisch im Ringraum 10B starr angeordneten Kontaktstecker 10A kontaktgebend in Eingriff gehalten wird. Hierzu weist das Steckbuchsenende 4A eine Außenringnut 4B auf, die mit einer im Adapter 10 verstellbar gehaltenen Sperrvorrichtung 10C in Eingriff steht und eine relative Drehbeweglichkeit des Verbindungskabels 3 zum Adapter 10 erlaubt, ein ungewolltes Lösen der Steckbuchse vom Kontaktstecker aber unterbindet.

Die Sperrvorrichtung 10C besteht aus einem außenseitigen Verstellbügel 10D für zwei parallele im Abstand des Außenringnutdurchmessers daran befestigte Bolzen 10E, an denen endseitige nach außen gerichtete Widerlager 10F für im Adapter geführte Druckfedern 10G abgestützt sind. Die Druckfedern halten die Sperrvorrichtung 10C in ständigem Eingriff mit der Außenringnut 4B der Steckbuchse 4.

Das andere Ende des Verbindungskabels 3 weist eine prüflingsseitige Steckbuchse 5 auf, die im Inneren ebenfalls einen ringförmigen Multikontakt 12 enthält. Das freie Steckbuchsenende 5A enthält drei radiale Durchlässe 5B für Sperrkugeln 6, die von einem Drehring 7 mit Ausweichräumen 7A umgeben sind, in die in der einzigen Freigabestellung des Drehringes alle Sperrkugeln gelangen können und dabei außer Eingriff mit der Ringnut 11B des Kontaktsteckers 11A eines prüflingsseitigen Adapters 11 kommen. Der Drehring 7 ist an beiden Seiten von steckbuchsenfesten Rastringen 9 abgedeckt, die an den den Drehring benachbarten Seitenflächen Rastvertiefungen für zwei an jeder Seite des Drehringes 7 in axialen stirnseitigen Durchlässen 7B unter Federdruck vorragend gehaltenen Rastkugeln 8 aufweisen. Somit sind mehrere Sperrstellungen und die einzige Freigabestellung arretierbar.

Die Sperrkugeln 6 in ihren radialen Durchlässen 5B und im Drehring 7 sind an den Spitzen eines gedachten ungleichseitigen Dreieckes angeordnet. Der Adapter 11 kann mit Anschlußklemmen 2 des Prüflings verschraubt und danach das Verbindungskabel 3 über die Steckbuchse 5 auf den Kontaktstecker 11A aufgesteckt werden.

Um eine momentenfreie Verbindung ohne zu starke Biegebeanspruchungen des Verbindungskabel am Kabelende zu ermöglichen, ist der Kontaktstecker 11A am Adapter 11 angelenkt und der Adapter auf die Anschlußklemme entsprechend aufgeschraubt und in dieser Stellung ein erhöhter Kontaktdruck herstellbar, der aber eine Verdrehung des gesamten Adapters an der Anschußklemme zuläßt.

Der Kontaktstecker 11 ist mit seiner Gelenkbuchse 11C zwischen zwei parallel vorstehenden Gelenkaugen 11E am Adaptergehäuseteil 11F durch einen kontaktübertragenden Gelenkzapfen 11D schwenkbar gehalten, wobei zwischen den Gelenkbuchsen 11C und dem Gelenkzapfen 11D ein ringförmiger Multikontakt 12 angeordnet ist. Der rohrförmige Adaptergehäuseteil 11F trägt ein Innengewinde 11G, in dem ein von außen verstellbarer Druckring 11H sowie im Abstand ein vorderseitiger fester Druckring 11J gehalten ist. Zwischen beiden Druckringen innerhalb des Innengewindes 11G ist eine unter Federkraft zusammengehaltene zweiteilige Kupplung mit Innengewinden zum Aufschrauben auf die Anschlußklemme 2 drehbar gelagert. Sie besteht aus einem inneren Kupplungsteil 11K mit umfangsseitiger Teilringnut 11K' sowie einem äußeren Kupplungsteil 11L mit Teilringnut 11L', die klauenförmig axial verstellbar ineinander ragen und in Drehrichtung formschlüssig gekuppelt und durch eine in die eine umlaufende Ringnut bildenden Kupplungsteile eingelegte ringförmige Zugfeder 11M zusammengehalten sind. Der äußere Kupplungsteil 11L hat einen Vorsprung, mit dem ein Verstellring 11N fest verbunden ist, der ein Aufschrauben der Kupplung auf die Anschlußklemme 2 ermöglicht. Die Kupplung ist in ungespanntem Zustand ohne Zwischenräume zwischen den beiden Druckringen 11H und 11J angeordnet. Nach dem Aufschrauben des Adapters 11 auf die Anschußklemme 2 wird der verstellbare Druckring 11H mittels der Handhabe 13 gegen den festen Druckring 11J verstellt und dabei die beiden Kupplungsteile 11K und 11L gegenseitig auf die Gewindeflanken der Anschlußklemme kontaktverbessernd gedrückt. Der verstellbare Druckring hat an der frei zugänglichen Mantelfläche Bohrungen versetztes Einschrauben der Handhabe 13 entsprechend der optimalen Spann- und Entspannstellung.

## Patentansprüche

1. Lösbare Anschlußvorrichtung für elektrische Verbindungskabel zum Verbinden eines Prüflings mit einer Stromquelle,
**dadurch gekennzeichnet**,
daß an die Enden (3A) jedes Verbindungskabels (3) nach außen isolierte Steckbuchsen (4, 5) angeschlossen sind, die mit Kontaktsteckern (10A, 11A) gesonderter Adapter (10, 11) drehbeweglich kuppelbar und die Adapter ihrerseits mit der Stromquelle, bzw. dem Prüfling lösbar verbunden sind.

2. Lösbare Anschlußvorrichtung nach Anspruch 1,
**dadurch gekennzeichnet**,
daß der an die Stromquelle anschließbare Adapter (10) blockförmig ausgebildet ist und in einem stirnseitig offenen Ringraum (10B) für das mit einer Außenringnut (4B) versehene freiliegende Steckbuchsenende (4A) einen starren zentrischen Kontaktstecker (10A) sowie eine in den Ringraum (10B) quer zur Steckerlängsrichtung durch Federkraft (10G) verschiebbare, in die Außenringnut (4B) tangential einfügbare Sperrvorrichtung (10C) enthält.

3. Lösbare Anschlußvorrichtung nach Anspruch 2,
**dadurch gekennzeichnet**,
daß die Sperrvorrichtung (10C) zwei parallel an einem außenliegenden Verstellbügel (10D) im Abstand des Außenringnutdurchmessers (4B) starr befestigte Bolzen aufweist, die fest mit endseitigen, nach außen vorragenden Widerlagern (10F) für innerhalb des Adapters (10) abgestützte Druckfedern verbunden sind.

4. Lösbare Anschlußvorrichtung nach Anspruch 1,
**dadurch gekennzeichnet**,
daß der an den Prüfling anschließbare Adapter (11) einen angelenkten Kontaktstecker (11A) mit einer Ringnut (11B) aufweist und daß die zugeordnete Steckbuchse (5) Durchlässe (5B) für Sperrkugeln (6) enthält, die von einem rastbaren Drehring (7) mit umfangsseitigen Ausweichräumen (7A) für die Sperrkugeln (6) umgeben sind, so daß die Sperrkugeln (6) in Sperrstellung des Drehringes (7) in die Ringnut (11B) des Kontaktsteckers verdrängt sind, dagegen in der einzig möglichen Entriegelungsstellung des Drehringes (7) in dessen Ausweichräume (7A) verdrängbar sind.

5. Lösbare Anschußvorrichtung nach Anspruch 4,
**dadurch gekennzeichnet**,
daß der Drehring (7) mitsamt den Sperrkugeln (6) beidseitig von steckbuchsenfesten Rastringen (9) abgedeckt ist, die an den Innenstirnseiten Rastvertiefungen für in stirnseitigen Durchlässen (7B) des Drehringes (7) unter Federkraft axial verschiebbar gehaltenen Rastkugeln (8) aufweisen.

6. Lösbare Anschlußvorrichtung nach Anspruch 4 oder 5,
**dadurch gekennzeichnet**,
daß die Durchlässe (5B) für die Sperrkugeln (6) sowie die Ausweichräume (7A) an den Eckpunkten eines ungleichseitigen Dreiecks liegen.

7. Lösbare Anschlußvorrichtung nach Anspruch 4,
**dadurch gekennzeichnet**,
daß der Kontaktstecker (11A) des Adapters zum Anschluß an den Prüfling über einen kontaktübertragenden Gelenkzapfen (11D) an zwei vorragenden Gelenkaugen (11E) eines Adaptergehäuseteiles (11F) mit Innengewinde (11G) gehalten ist und zur kontaktübertragenden Verbindung der Anschlußklemme (2) des Prüflings mit dem Adapter (11) zwei am Schraubgewinde der Anschlußklemme (2) gemeinsam schraubbare klauenförmig ineinandergreifende und zwischen zwei im Adaptergehäuseteil (11F) relativ zueinander gegensinnig axial verstellbaren Druckringen (11H, 11J) zu diesen drehbewegliche Kupplungsteile (11K, 11L) vorgesehen sind, von denen der eine Kupplungsteil (11L) mit einem äußeren Verstellring (11N) fest verbunden und der im Adaptergehäuseteil (11F) schraubbeweglich angeordnete andere Druckring (11H) von außen verstellbar ist.

8. Lösbare Anschlußvorrichtung nach Anspruch 7,
**dadurch gekennzeichnet**,
daß die klauenartig ineinandergreifenden Kupplungsteile (11K, 11L) Teilringnuten (11L', 11K') zur Aufnahme einer ringförmigen Zugfeder (11M) aufweisen, die die beiden Kupplungsteile zu einer schraubbaren gegeneinander axial verstellbaren Einheit zusammenhält.

9. Lösbare Anschlußvorrichtung nach den Ansprüchen 1, 4 und 7,
**dadurch gekennzeichnet**,
daß die Gelenkstelle des Kontaktsteckers (11A) im Adapter (11) sowie die Kontaktstellen in den Steckbuchsen (4, 5) jeweils einen ringförmigen Multikontakt (12) aus gebogenem Multikontaktlamellenband enthalten.

## Claims

1. A releasable connecting device for electric connection cables for connecting a test piece to a power source,
characterised in that connected to the ends (3A) of each connection cable (3) there are socket contacts (4,5) insulated outside, which are connected to contact plugs (10A, 11A) of separate adapters (10,11) so that they are able to be coupled in a rotatably mobile manner and the adapters, for their part, are detachably connected to the power source or the test piece.

2. A releasable connecting device according to claim 1, characterised in that the adapter (10) able to be connected to the power source is constructed in the shape of a block and, comprises, in an end-face, open annular space (10B), for the exposed socket-contact end (4A), provided with an outer annular groove (4B), a rigid central contact plug (10A), as well as a locking device (10C) able to be inserted tangentially into the outer annular groove (4B), and able to be displaced in the annular space (10B), transverse to the plug's longitudinal direction through spring tension (10G).

3. A releasable connecting device according to claim 2, characterised in that the locking device (10C) has two parallel bolts, rigidly secured to an outer-lying adjusting clamp (10D) at a clearance of the outer annular groove diameter (4B), which bolts are connected firmly to end side abutments (10F), projecting outwards, for pressure springs supported within the adapter (10).

4. A releasable connecting device according to claim 1, characterised in that the adapter (11) able to be connected to the test piece has a hinged contact plug (11A) with an annular groove (11B), and in that the associated socket contact (5) comprises passages (5B) for locking balls (6) which are surrounded by a lockable rotary ring (7) with peripheral side alternative spaces (7A) for the locking balls (6), so that the locking balls (6) are pushed back in the locking position of the rotary ring (7) into the annular groove (11B) of the contact plug, and, on the other hand, in the only possible released position of the rotary ring (7), are able to be pushed back into the alternative spaces (7A) thereof.

5. A releasable connecting device according to claim 4, characterised in that the rotary ring (7) together with the locking balls (6) is covered on both sides by the socket-contact-secure locking rings (9), which have on the inner end faces locking recesses for locking balls (8) held in an axially displaceable manner in the end-face passages (7B) of the rotary ring (7), under spring tension.

6. A releasable connecting device according to claim 4 or 5, characterised in that the passages (5B) for the locking balls (6), as well as the alternative spaces (7A) lie at the corner points of a scalene triangle.

7. A releasable connecting device according to claim 4, characterised in that the contact plug (11A) of the adapter is held for connecting to the test piece, by way of a contact-transferring hinge pin (11D) to two projecting toggle joints (11E) of an adapter housing part (11F) with an internal thread (11G), and for contact-transferring connection of the connecting clamp (2) of the test piece to the adapter (11), there are provided two coupling parts (11K, 11L), able to be screwed together on the screw thread of the connecting clamp (2), and inter-engaging in a claw shape, between two pressure rings (11H, 11J) able to be adjusted axially and in opposing direction in the adapter housing part (11F), relative to each other, said coupling parts being rotatably mobile relative to said rings, the one coupling part (11L) of which is connected firmly to an outer adjusting ring (11N) and the other pressure ring (11H), arranged in the adapter housing part (11F) in a screw-mobile manner, is able to be adjusted from outside.

8. A releasable connecting device according to claim 7, characterised in that the claw-like inter-engaging coupling parts (11K, 11L) have partial annular grooves (11L', 11K') for accommodating an annular tension spring (11M), which holds together both coupling parts to a screwable unit, able to be adjusted axially relative to each other.

9. A releasable connecting device according to claims 1, 4 and 7, characterised in that the hinge point of the contact plug (11A) in the adapter (11), as well as the contact points in the socket contacts (4,5) comprise in each case an annular multicontact (12) of curved multi-contact laminated band.

## Revendications

1. Dispositif de raccordement amovible pour câbles électriques de liaison servant à raccorder un spécimen à tester à une source de courant, caractérisé par le fait qu'aux extrémités (3A) de chaque câble de liaison (3) sont raccordées des prises femelles (4,5) isolées vis-à-vis de l'extérieur et qui peuvent être accouplées, avec mobilité en rotation, à des fiches de contact (10A,11A) d'adaptateurs particuliers (10, 11), qui, pour leur part, sont raccordés de façon amovible à la source de courant ou au spécimen.

2. Dispositif de raccordement amovible suivant la revendication 1, caractérisé par le fait que l'adaptateur (10), qui peut être raccordé à la source de courant, est agencé sous la forme d'un bloc et contient, dans un espace annulaire ouvert frontalement (10B) pour l'extrémité dénudée (4A) d'une prise femelle, équipée d'une gorge annulaire extérieure (4B), une fiche de contact centrée rigide (10A) ainsi qu'un dispositif de blocage (10G) déplaçable dans l'espace annulaire (10B) transversalement par rapport à la direction longitudinale de la fiche sous l'action d'une force élastique (10G) et pouvant être insérée tangentiellement dans la gorge annulaire extérieure (4B).

3. Dispositif de raccordement amovible suivant la revendication 2, caractérisé par le fait que le dispositif de blocage (10G) comporte deux boutons parallèles fixés rigidement à un étrier extérieur de réglage (10D) à une distance égale au diamètre (4B) de la gorge annrnlaire extérieure, et qui sont raccordés rigidement à des butées d'extrémité (10F), qui font saillie extérieurement et sont prévues pour des ressorts de pression prenant appui à l'intérieur de l'adaptateur (10).

4. Dispositif de raccordement amovible suivant la revendication 1, caractérisé par le fait que l'adaptateur (11), qui peut être raccordé au spécimen, possède une fiche de contact articulée (11A) comportant une gorge annulaire (11B) et que la prise femelle associée (5) contient des passages (5B) pour des billes de blocage (6), qui sont entourées par un anneau rotatif encliquetable (7) comportant des espaces circonférentiels de dégagement (7A) pour les billes de blocage (6), de sorte que lorsque l'anneau rotatif (7) est dans sa position de blocage, les billes de blocage (6) sont repoussées dans la gorge annulaire (11B) de la fiche de contact, tandis que lorsque l'anneau rotatif (7) est dans la seule position déverrouillée possible, les billes sont repoussées dans les espaces de dégagement (7A) de cet anneau.

5. Dispositif de raccordement amovible suivant la revendication 4, caractérisé par le fait que l'anneau rotatif (7) est recouvert, ainsi que les billes de blocage (6), des deux côtés par des bagues d'encliquetage (9) solidaires des prises femelles et qui comportent, sur les côtés intérieurs frontaux, des renfoncements d'encliquetage pour des billes d'encliquetage (8) retenues de manière à être déplaçables axialement sous la force d'un ressort dans des passages frontaux (7B) de l'anneau rotatif (7).

6. Dispositif de raccordement amovible suivant la revendication 4 ou 5, caractérisé par le fait que les passages (5B) pour les billes de blocage (6) ainsi que les espaces de dégagement (7A) sont situés au niveau des sommets d'un triangle scalène.

7. Dispositif de raccordement amovible suivant la revendication 4, caractérisé par le fait que la fiche de contact (11A) de l'adaptateur est maintenue, pour le raccordement au spécimen, par l'intermédiaire d'un axe d'articulation (11D) transmettant le contact, en deux oeillets d'articulation saillants (11E) d'une pièce (11F) du boîtier d'adaptateur comportant un taraudage (11G) et que pour la liaison, qui transmet le contact, entre la borne de raccordement (2) de l'éprouvette et l'adaptateur (11), il est prévu deux parties d'accouplement (11K,11L), qui peuvent être vissées en commun sur le filetage de la borne de raccordement (2), pénètrent l'une dans l'autre à la manière de griffes et sont déplaçables en rotation par rapport et entre deux bagues de pression (11H,11J), qui sont déplaçables axialement en des sens réciproquement opposés dans la partie (11F) du boîtier de l'adaptateur, une première partie d'accouplement (11L) étant raccordée rigidement à une bague extérieure de réglage (11H), tandis que l'autre bague de pression (11H), qui est disposée de manière à être déplaçable par vissage dans la partie (11F) du boîtier d'adaptateur, est réglable de l'extérieur.

8. Dispositif de raccordement amovible suivant la revendication 7, caractérisé par le fait que les parties d'accouplement (11K,11L), qui s'interpénètrent à la manière de griffes, comportent des gorges annulaires partielles (11L', 11K') servant à recevoir un ressort annulaire de traction (11M), qui maintient assemblées sous la forme d'une unité vissable, les deux parties d'accouplement déplaçables axialement.

9. Dispositif de raccordement amovible suivant les revendications 1, 4 et 7, caractérisé par le fait que le point d'articulation de la fiche de contact (11A) dans l'adaptateur (11) ainsi que les zones de contact dans les prises femelles (4,5) contiennent chacun un contact annulaire multiple (12) formé d'une bande repliée de lamelles de contact multiples.
